# EUROPÄISCHE PATENTSCHRIFT

(11) **EP 0 597 246 B1**
(45) Veröffentlichungstag und Bekanntmachung des Hinweises auf die Patenterteilung: **03.12.1997**
(21) Anmeldenummer: 93116123.6
(22) Anmeldetag: 06.10.1993
(51) Int. Cl.: B65D 47/08, B65D 43/24

(54) **Öffnungsvorrichtung am Deckel einer Fliessmittelpackung**
Opening device on the cover of a package for liquid products
Dispositif d'ouverture sur le couvercle d'un emballage de produits liquides

(30) Priorität: 13.10.1992 CH 3197/92
(43) Veröffentlichungstag der Anmeldung: 18.05.1994
(73) Patentinhaber: Tetra Laval Holdings & Finance SA, 1009 Pully (CH)
(72) Erfinder: Arnauld, Dominique, CH-1610 Oron-la-Ville (CH)
(74) Vertreter: Weber, Dieter, Dr.

(56) Entgegenhaltungen:
- EP-B- 0 004 075
- WO-A-90/05093
- US-A- 3 262 606

## Beschreibung

Die Erfindung betrifft eine Öffnungsvorrichtung am Deckel einer Fließmittelpackung, bei dem eine Ausgießöffnung durch eine Verschlußlasche wiederverschließbar und dadurch öffnungsfähig ist, daß die Verschlußlasche an dem der Ausgießseite gegenüberliegenden Ende der Ausgießöffnung mittels eines Scharniers schwenkbar und unverlierbar angelenkt ist, wobei wenigstens der Rand der Ausgießöffnung elastisch verformbares Material aufweist und ein Vorsprung vom unteren Rand der Verschlußlasche nach unten derart vorstehend angebracht ist, daß er beim Öffnen über den Rand der Ausgießöffnung hinwegziehbar ist und sich unter Offenhalten der Verschlußlasche auf dem Rand der Ausgießöffnung abstützt.

Es gibt viele bekannte Arten von Fließmittelpackungen, von denen eine Packung z.B. aus einem Tubus aus mit Kunststoff beschichtetem Papier gebildet ist, der an seinen beiden Enden Boden und Deckel aufweist, wobei der Deckel aus Kunststoff ohne Trägermaterial, d.h. ohne Papier, an der Oberkante des Papiertubus angespritzt ist. Dieser Deckel der bekannten Packung ist im wesentlichen eben und weist eine sich etwa von der Mitte des Deckels zu einem Außenrand hin erstreckende Ausgießöffnung auf, welche sich in einer sogenannten zweiten inneren Ebene befindet, die sich in einem geringen Abstand von z.B. 2 bis 10 mm, vorzugsweise 5 mm, innerhalb der sogenannten ersten äußeren Ebene befindet, welche die Außenfläche des Deckels der Packung vorgibt.

Der Deckel mit Öffnungsvorrichtung dieser bekannten Packung ist weiterentwickelt worden dahingehend, daß die Verschlußlasche der Öffnungsvorrichtung der eingangs bezeichneten Art nach dem Öffnen während des Ausgießens unter einem bestimmten Winkel offen stehen bleibt. Die Einrastmittel zum Offenhalten der bekannten Verschlußlasche befinden sich im Bereich des Scharniers auf der der Spitze der Verschlußlasche gegenüberliegenden Seite und weisen eine etwa senkrecht von der Lasche nach oben herausstehende Rastwulst und im Abstand von dieser eine etwa senkrecht nach unten vorstehende Nase auf, die an einer Verstärkungsrippe im Mittelbereich des Deckels angebracht ist.

Diese Einrasteinrichtung ist verbesserungswürdig insofern, als die Ausgestaltung der Rastwulst, der Einhaltung des Abstandes derselben von der Nase, die Ausgestaltung des Scharniers, einer in bestimmter Weise ausgerichteten Verstärkungsrippe und anderer Einrichtungen recht schwierig herzustellen ist und aufwendige Spritzwerkzeuge erfordert. Außerdem kann die bekannte Einrasteinrichtung schon durch das Stapeln der bekannten Packungen übereinander beschädigt werden.

Eine Öffnungsvorrichtung der eingangs genannten Art ist aus der EP-A-0 004 075 bekannt. Dort ist an die innere Oberfläche einer in Draufsicht dreieckigen Klappe eine Arretierzunge so aufgesetzt, daß sie senkrecht zur Deckelfläche steht. Die Klappe ist dreieckig so ausgestaltet, daß die eine abgerundete Ecke die Ecke der in Draufsicht viereckigen Packung ist und am gegenüberliegenden Ende der Klappe ein gradliniges Scharnier schräg den Deckel schneidet. Die bekannte Öffnungsvorrichtung benötigt diese Dreieckform für die Klappe, weil sonst die Arretierzunge beim Öffnen und Schließen der Klappe nicht den gewünschten Kreisbogen beschreibt. Der bekannte Vorsprung ist zungenartig ausgestaltet und deformiert sich bei jeder Betätigung der Klappe mit der Gefahr einer Beschädigung.

Aufgabe der Erfindung ist es daher, die Einrichtung zum Offenhalten der Verschlußlasche in Öffnungsposition bei einer Öffnungsvorrichtung der eingangs genannten Art so vorzusehen, daß diese Offenhalteeinrichtung einfach herzustellen und vielseitig auszugestalten ist und leichter und ohne Beschädigungen wieder verschlossen werden kann.

Gemäß der Erfindung wird diese Aufgabe dadurch gelöst, daß der Rand der Ausgießöffnung elastischer ist als der Vorsprung, damit der Rand der Ausgießöffnung mehr deformiert wird als der Vorsprung. Bei Spritzgießwerkzeugen ist die Anbringung eines Vorsprunges bekanntlich einfach. Die Offenhalteeinrichtung gemäß der Erfindung ist daher einfach herzustellen und auszugestalten. Der Vorsprung ist ohne Beschädigung an dem nachgebenden Rand der Ausgießöffnung vorbeibewegbar, so daß die Offenhalteeinrichtung gut und leicht wiederverschlossen werden kann. Ferner kann das Scharnier der Verschlußlasche vielseitig an unterschiedlichen Stellen am Deckel angeordnet werden mit der Folge, den Ausgießstrahl über jede Stelle des Deckelrandes führen zu können.

Im Sinne der Erfindung bedeutet "unten" eine im wesentlichen vertikale Richtung, welche - vom Deckel der Fließmittelpackung ausgehend - in Richtung des Inneren der Packung zu denken ist. Erfindungsgemäß ist der Vorsprung von der Verschlußlasche schräg in Richtung auf das Innere der Packung angesetzt. Er steht von der Verschlußlasche nach unten so vor, daß er im geschlossenen Zustand, wenn die Verschlußlasche also zur Hauptebene des Deckels parallel liegt, vorzugsweise horizontal liegt, von außen nicht zu sehen ist.

Das Scharnier der Verschlußlasche kann eine einfache Schwächungslinie oder Faltkante sein, die sich über die gesamte Breite der Oberseite der Verschlußlasche geradlinig etwa im Mittelbereich des Deckels erstreckt. Diese Richtung des Scharniers liegt vorzugsweise senkrecht zur Längsmittelrichtung der Ausgießöffnung, wenn man diese vom Bereich des Scharniers zur Ausgießtülle oder Spitze der Ausgießöffnung annimmt. In der letztgenannten Längsrichtung der Ausgießöffnung fließt auch der Strahl des Füllgutes beim Ausgießen.

Wird die Verschlußlasche also beim Öffnen um das Scharnier hochgeschwenkt, dann ist der Vorsprung für die Offenhalteeinrichtung über den Rand der Ausgießöffnung ohne übermäßige Beanspruchung hinwegziehbar. Mit anderen Worten berührt der Vorsprung den Rand der Ausgießöffnung und kann ihn ohne die Gefahr einer Beschädigung deformieren. Infolge der elastischen Verformbarkeit des Materials des Randes der Ausgießöffnung nimmt der Rand nach dem vollständigen Öffnen der Verschlußlasche seinen vorherigen Zustand wieder ein, so daß sich beim Loslassen des Griffes der Vorsprung auf dem Rand der Ausgießöffnung abstützt. Dadurch hat die Offenhalteeinrichtung ihre Funktion voll entfaltet.

Aber auch das Wiederverschließen ist bei dieser Öffnungsvorrichtung trotz der neuen Offenhalteeinrichtung ohne Schwierigkeiten möglich. Der Benutzer kann die Verschlußlasche aus der Öffnungsposition durch leichten Druck in Schließposition bringen, und hierbei ist der Vorsprung in analoger Weise beim Schließen über den Rand der Ausgießöffnung hinwegdrückbar. Befindet sich die Verschlußlasche wieder in der Schließposition, dann ist der Vorsprung innerhalb der Verpackung, nämlich direkt unterhalb der Verschlußlasche angeordnet, so daß er von außen nicht beschädigt werden kann und nicht sichtbar ist.

Der Vorsprung und der an der Verschlußlasche befindliche Befestigungsrand für den Vorsprung besteht zwar auch aus dem Kunststoff, aus welchem der gesamte Deckel gespritzt ist, die Ausgestaltung der vorsprungseitigen Teile ist aber so gewählt, daß sich hier beim Berühren und Aneinandergleiten der Teile, nämlich Vorsprung einerseits und Rand der Ausgießöffnung andererseits immer dann, wenn die Verschlußlasche in die Öffnungsposition oder umgekehrt aus letzterer in die Verschließposition gebracht wird, der Rand der Ausgießöffnung mehr deformiert wird als der Vorsprung. Dadurch kann man die Öffnungsvorrichtung gut wiederverschließen, weil sich der Vorsprung besonders günstig und formstabil am Rand der Ausgießöffnung nach innen vorbeidrückt. In besonders einfacher Weise hat man diese unterschiedliche Ausgestaltung bei einer bevorzugten Ausführungsform dadurch erreicht, daß der im Bereich des Scharnieres befindliche Rand der Ausgießöffnung dünner ausgestaltet wird als der andere, im wesentlichen U-förmige bis im wesentlichen V-förmige Rand der Ausgießeinrichtung, wenn man von oben auf diese und senkrecht auf ihre Ebene blickt. Der vordere Rand der Ausgießöffnung, insbesondere im Bereich der vorderen Ausgießspitze am tüllenseitigen Ende der Ausgießöffnung ist also dicker und steifer ausgestaltet als hinten, d.h. als im Bereich des Scharniers. Ein solches dünneres Ausgestalten eines Randteiles hinten im Vergleich zu vorn ist durch Schrägen des Spritzwerkzeuges sehr leicht erreichbar. Der dünnere Randteil verbiegt sich dann leichter, wie man gut versteht.

Günstig ist es erfindungsgemäß dabei, wenn der Vorsprung am Rand der Verschlußlasche von ihrer Mitte nach außen schräg angestellt ist. Der Tubus der Packung hat eine im wesentlichen vertikal anzunehmende Längsmittelachse, gegenüber welcher der Vorsprung im Sinne des zuletzt erwähnten Merkmales schräg angestellt ist. Der Vorsprung am Rand der Verschlußlasche schließt also zur Tubusachse der Verpackung einen Winkel ein, der im Bereich von 0 bis 30°, vorzugsweise 5 bis 20°, liegt und bei einer besonders bevorzugten Ausführungsform etwa 15° beträgt. Hierdurch stützt sich der Vorsprung besonders zuverlässig auf dem Rand der Ausgießöffnung ab und kann gleichwohl während der Öffnungs- und der Schließbewegung unter leichter Deformierung der aneinandervorbeigleitenden Teile ohne Beschädigung bewegt werden.

Die Erfindung ist vorteilhaft weiter dadurch ausgestaltet, daß auf jeder Seite des Scharniers und in dessen Nähe wenigstens ein stiftförmiger Vorsprung angebracht ist. Die Ausgestaltung des Vorsprunges als Stift hat sich in der Praxis als besonders einfach und zuverlässig erwiesen. Gleichwohl kann man dem Vorsprung auch die Gestalt eines Wulstes, einer Nadel, einer erhabenen Halbkugel oder einer Kante geben. Außerdem ist es zweckmäßig, den Vorsprung in der Nähe des Scharniers anzuordnen, wie dies in ähnlicher Weise schon bei der bekannten Einrasteinrichtung mit den zwei ineinander sich verhakenden Teilen (Rastwulst und Nase) vorgesehen war. Um ein sehr zuverlässiges Offenhalten der Verschlußlasche in ihrer Öffnungsposition vorzusehen ist es aber besonders zweckmäßig, auf jeder Seite des Scharniers einen solchen Vorsprung anzubringen, weil die Verschlußlasche über ihre gesamte Breite dann in definierter Lage gehalten wird.

Im Sinne dieser Lehre hat das eingangs beschriebene, geradlinige Scharnier, welches sich über die Breite der Verschlußlasche erstreckt, eine Seite am Anfang der Breite, und die andere Seite am Ende der sich quer über die Verschlußlasche erstreckenden Linie. In diesem Sinne befindet sich also ein Vorsprung am einen Ende des geradlinigen, länglichen Scharniers, und der andere Vorsprung befindet sich am gegenüberliegenden Ende.

Vorteilhaft ist es erfindungsgemäß ferner, wenn der Rand der Ausgießöffnung wenigstens im Bereich des Scharniers gegenüber der Ebene der Ausgießöffnung nach innerhalb der Packung schräg angestellt ist. Oben wurde erwähnt, daß man erfindungsgemäß den Vorsprung nach außen schräg anstellen kann. Alternativ oder vorzugsweise zusätzlich kann man aber auch den Rand der Ausgießöffnung selbst unter einem ähnlichen Winkel zur Tubusachse schräg anstellen. Dadurch wird eine besonders gute Stabilisierung beim Offenhalten erreicht, weil der Vorsprung, der vorzugsweise die Gestalt eines Hornes haben kann, dann wiederum senkrecht auf eine Stützfläche zu stehen kommt, wenn sich die Verschlußlasche in der Öffnungsposition befindet. Trotz dieser sehr stabilen Offenhalteposition gelingt das Wiederverschließen aber sehr leicht, weil sich der stiftförmige oder hornförmige Vorsprung leicht an diesem schräg angestellten Rand der Ausgießöffnung vorbeidrücken läßt.

Die Öffnungsvorrichtung gemäß der Erfindung mit den vorstehend beschriebenen Maßnahmen ist besonders dann zweckmäßig, wenn erfindungsgemäß der Deckel im wesentlichen eben und aus Kunststoff geformt ist. Hierfür eignen sich besonders gut Thermoplaste, wie an sich bekannt ist.

Weitere Vorteile, vorteilhafte Merkmale und Anwendungsmöglichkeiten der vorliegenden Erfindung ergeben sich aus der folgenden Beschreibung in Verbindung mit den anliegenden Zeichnungen, welche eine bevorzugte Ausführungsform der Erfindung wiedergeben. Es zeigen:
- Figur 1: perspektivisch die Draufsicht auf den Deckel einer Flüssigkeitspackung und
- Figur 2: die gleiche Darstellung wie in Figur 1, wobei jedoch die Verschlußlasche in der Offenhalteposition gezeigt ist.

Der im wesentlichen ebene Deckel wird senkrecht zur Längsmittelachse 1 des nicht dargestellten Tubus der Packung angeordnet, wobei diese Tubusachse 1 strichpunktiert in Figur 1 dargestellt ist und senkrecht auf der gestrichelt gezeichneten Linie des Scharniers 2; aber auch senkrecht auf der ebenfalls gestrichelt gezeichneten Längsmittelachse 3 der Ausgießöffnung 4 steht. Man erkennt insbesondere in Figur 2 den in Draufsicht etwa schiffchenförmigen Rand 5 der Ausgießöffnung 4, der parallel unter dem Rand 6 der Verschlußlasche 7 angeordnet ist.

Nur der Vollständigkeit halber wird erwähnt, daß der dargestellte Deckel eine äußere erste Ebene 8 und eine im Abstand a von dieser nach unten in Richtung der Tubusachse 1 versetzt angeordnete zweite innere Ebene 9 hat, in welcher die Gießkante 10 liegt, die sich nahe der Spitze 11 der Ausgießöffnung 4 auf der Ausgießseite befindet.

Im Bereich des Scharniers 2 ist auf jeder Seite desselben ein horn- bzw. stiftartiger Vorsprung 12 am unteren Rand 6 der Verschlußlasche 7 angebracht gezeigt. Dieser stiftförmige Vorsprung 12 steht in der geschlossenen Position der Verschlußlasche 7 gemäß Figur 1 nahezu unsichtbar in Richtung Innenraum der Packung. Der stiftförmige Vorsprung 12 ist unter einem Winkel von 10° gegenüber der Tubusachse 1 angestellt und steht senkrecht auf dem ebenfalls schräg angestellten Rand 5 der Ausgießöffnung 4 in der Öffnungsposition der Figur 2 auf. Damit stützt der Rand 5 der Ausgießöffnung 4 über den stiftförmigen Vorsprung 12 die gemäß Figur 2 in Öffnungsposition befindliche Verschlußlasche 7 ab. Nach dem Öffnen kann der Verbraucher das Füllgut in Ruhe ausgießen, ohne daß er ein Zuklappen der Verschlußlasche 7 befürchten muß.

Nach dem Ausgießen drückt der Verbraucher, wenn er dies wünscht, die Verschlußlasche 7 so auf die Ausgießöffnung 4 herunter, daß die Wiederverschließposition erreicht ist, die in den Figuren allerdings nicht dargestellt wurde. Bei dieser Schließbewegung schwenkt die Verschlußlasche 7 um das Scharnier 2 im Uhrzeigersinn, wenn man in Richtung des geradlinigen Scharniers blickt, d.h. in den dargestellten Figuren von vorn links nach hinten rechts. Bei dieser Schließbewegung wird der stiftförmige Vorsprung 12 im wesentlichen in seiner Position gehalten, während der Rand 5 der Ausgießöffnung 4 im Bereich des Scharniers 2 deformiert wird, so daß der Vorsprung 12 am Rand 5 vorbeigedrückt werden kann. Nach dem Öffnen stellt sich der Rand 5 der Ausgießöffnung 4 wieder in seine Herstellungsgestalt auf und ist wiederum in der Lage, die Verschlußlasche 7 in der Position der Figur 2 in der Offenhaltestellung abzustützen.

Diese Bewegungen und Funktionen der Offenhalteeinrichtung gelingen sicherlich mehrere Male, bis das Füllgut aus der Einwegpackung entleert ist. Es wird eine gute Stabilisierung der Schwenkteile zueinander erreicht, und eine Beschädigung im geschlossenen Zustand der Verschlußlasche 7 ist unmöglich, weil der Vorsprung 12 nicht nach außen sondern nach innen ragt.

## Patentansprüche

1. Öffnungsvorrichtung am Deckel einer Fließmittelpackung, bei dem eine Ausgießöffnung (4) durch eine Verschlußlasche (7) wiederverschließbar und dadurch öffnungsfähig ist, daß die Verschlußlasche (7) an dem der Ausgießseite gegenüberliegenden Ende der Ausgießöffnung (4) mittels eines Scharniers (2) schwenkbar und unverlierbar angelenkt ist, wobei wenigstens der Rand (5) der Ausgießöffnung (4) elastisch verformbares Material aufweist und ein Vorsprung (12) vom unteren Rand (6) der Verschlußlasche (7) nach unten derart vorstehend angebracht ist, daß er beim Öffnen über den Rand (5) der Ausgießöffnung (4) hinwegziehbar ist und sich unter Offenhalten der Verschlußlasche (7) auf dem Rand (5) der Ausgießöffnung (4) abstützt, **dadurch gekennzeichnet**, daß der Rand (5) der Ausgießöffnung (4) elastischer ist als der Vorsprung (12), damit der Rand (5) der Ausgießöffnung (4) mehr deformiert wird als der Vorsprung (12).

2. Öffnungsvorrichtung nach Anspruch 1, dadurch gekennzeichnet, daß der Vorsprung (12) am Rand (6) der Verschlußlasche (7) von ihrer Mitte nach außen schräg angestellt ist.

3. Öffnungsvorrichtung nach Anspruch 1 oder 2, dadurch gekennzeichnet, daß auf jeder Seite des Scharniers (2) und in dessen Nähe wenigstens ein stiftförmiger Vorsprung (12) angebracht ist.

4. Öffnungsvorrichtung nach einem der Ansprüche 1 bis 3, dadurch gekennzeichnet, daß der Rand (5) der Ausgießöffnung (4) wenigstens im Bereich des Scharniers (2) gegenüber der Ebene der Ausgießöffnung (4) nach innerhalb der Packung schräg angestellt ist.

5. Öffnungsvorrichtung nach einem der Ansprüche 1 bis 4, dadurch gekennzeichnet, daß der Deckel im wesentlichen eben und aus Kunststoff geformt ist.

## Claims

1. Opening device on the lid of a package for flowable media, wherein a pouring aperture (4) is re-closeable by means of a closing tab (7) and is openable in that by means of a hinge (2) on the end of the pouring aperture (4) opposite the pouring side, the closing tab (7) is pivotable and is connected such that it will not be lost, wherein at least the edge (5) of the pouring aperture (4) is of elastically deformable material and a projection (12) is provided from the lower edge (6) of the closing tab (7) downwards such that when opening, it can be pulled away over the edge (5) of the pouring aperture (4) and is supported on the edge (5) of the pouring aperture (4), keeping the closing tab open, characterised in that the edge (5) of the pouring aperture (4) is more elastic than the projection (12) so that the edge (5) of the pouring aperture (4) is deformed more than the projection (12).

2. Opening device according to claim 1, characterised in that the projection (12) on the edge (6) of the closing tab (7) is angled from its centre towards the outside.

3. Opening device according to claim 1 or 2, characterised in that at least one pin-shaped projection (12) is provided on each side of the hinge (2) and in the proximity thereof.

4. Opening device according to one of claims 1 to 3, characterised in that at least in the area of the hinge (2), the edge (5) of the pouring aperture (4) is angled towards the inside of the package with respect to the plane of the pouring aperture (4).

5. Opening device according to one of claims 1 to 4, characterised in that the lid is substantially planar and is moulded from plastics.

## Revendications

1. Dispositif d'ouverture, sur le couvercle d'un emballage pour produits liquides, dans lequel un bec verseur (4) peut être refermé par une patte de fermeture (7), et peut être ouvert par le fait que la patte de fermeture (7) est articulée d'une manière pivotante et imperdable, à l'aide de la charnière (2), à l'extrémité du bec verseur (4) opposée au côté versement, auquel cas au moins le bord (5) du bec verseur (4) est constitué d'un matériau pouvant subir une déformation élastique, et une saillie (12) est rapportée en saillie vers le bas, à partir du bord inférieur (6) de la patte de fermeture (7), de façon à pouvoir être tirée, lors de l'ouverture, au-delà du bord (5) du bec verseur (4), et à s'appuyer, la patte de fermeture (7) étant maintenue en ouverture, sur le bord (5) du bec verseur (4), caractérisé en ce que le bord (5) du bec verseur (4) est plus élastique que la saillie (12), de façon que le bord (5) du bec verseur (4) subisse une déformation plus grande que la saillie (12).

2. Dispositif d'ouverture selon la revendication 1, caractérisé en ce que la saillie (12) est rapportée au bord (6) de la patte de fermeture (7) d'une manière inclinée vers l'extérieur à partir de son milieu.

3. Dispositif d'ouverture selon la revendication 1 ou 2, caractérisé en ce qu'au moins une saillie (12) en forme de broche est rapportée sur chaque côté de la charnière (2) et au voisinage de cette dernière.

4. Dispositif d'ouverture selon l'une des revendications 1 à 3, caractérisé en ce que le bord (5) du bec verseur (4) est disposé d'une manière inclinée vers l'intérieur de l'emballage au moins dans la zone de la charnière (2), par rapport au plan du bec verseur (4).

5. Dispositif d'ouverture selon l'une des revendications 1 à 4, caractérisé en ce que le couvercle est essentiellement plan et est constitué d'un matériau plastique.
